# FASCICULE DE BREVET EUROPEEN

(11) **EP 0 151 377 B1**
(45) Date de publication et mention de la délivrance du brevet: **08.03.1989**
(21) Numéro de dépôt: 84870152.0
(22) Date de dépôt: 14.11.1984
(51) Int. Cl.: A24C 5/44

(54) **Dispositif de remplissage de tubes en papier à cigarettes**
Vorrichtung zum Füllen von Zigarettenpapierhülsen
Device for filling cigarette paper tubes

(30) Priorité: 06.12.1983 CH 4184/83
(43) Date de publication de la demande: 14.08.1985
(73) Titulaire: Etablissements L. Lacroix Fils Société Anonyme, B-2610 Wilrijk (BE)
(72) Inventeur: Werding, Winfried Jean, CH-1009 Pully (CH)
(74) Mandataire: Brahy, Geneviève

(56) Documents cités:
- DE-A- 2 943 136
- DE-C- 246 061
- US-A- 1 956 838

## Description

La présente invention est relative à un dispositif pour le remplissage de tubes en papier à cigarettes, ce dispositif comprenant une plaque de base, deux parois latérales portées par cette plaque de base, une des parois latérales étant dotée d'une partie tubulaire faisant saillie vers l'extérieur et s'adaptant dans le tube en papier à cigarettes à remplir, l'autre paroi latérale étant pourvue d'une ouverture en face de la partie tubulaire susdite, au moins un rouleau supporté à rotation dans ces parois latérales, une bande flexible entourant au moins partiellement ce rouleau et un poussoir pouvant s'étendre à travers l'ouverture susdite et ayant une longueur telle qu'il puisse pousser un boudin de tabac en dehors de la partie tubulaire susdite.

On trouve dans le commerce des tubes précollés vides en papier à cigarettes, parfois dotés d'un filtre, tubes que l'on peut remplir suivant ses goûts, d'un mélange de tabacs de sa propre composition ce remplissage est cependant difficile parce que le tabac, pour pouvoir assurer une circulation d'air et un tirage normaux dans la cigarette alors qu'elle est fumée, doit de préférence être introduit roulé dans le tube.

Les dispositifs du genre en question ont pour but de faciliter ce remplissage.

Un tel dispositif est connu du DE-C-246 061. Dans ce dispositif connu, la plaque de base est pourvue dans sa face supérieure et du côté arrière d'un creux longitudinal. La bande flexible est fixée par ses extrémités à l'arrière et à l'avant à la plaque de base et passe par dessus l'unique rouleau. Ce rouleau est mobile entre une position arrière dans laquelle il se trouve au-dessus du creux, la bande flexible formant alors dans le creux une auge pour le tabac, et une position avant dans laquelle il se trouve du côté avant par rapport à la partie tubulaire portée par la paroi latérale. Dans cette dernière position un boudin de tabac est emprisonné par la bande flexible derrière ce rouleau juste en face de la partie tubulaire à travers laquelle ce boudin peut être poussé en dehors à l'aide du poussoir après qu'on ait relaché ce rouleau.

Avec ce dispositif, le tabac est essentiellement comprimé en un boudin mais est très peu roulé, ce qui ne donne pas un remplissage idéal.

L'invention a pour but de procurer un dispositif pour le remplissage de tubes en papier à cigarettes permettant d'obtenir un remplissage d'une meilleure qualité avec un tabac bien roulé.

Dans ce but, le dispositif comprend à part le rouleau susdit, trois autres rouleaux montés à rotation dans les parois latérales, deux rouleaux des quatre étant situés au-dessous des deux autres, un des rouleaux supérieurs étant monté de manière mobile entre les parois latérales entre une position rapprochée de l'autre rouleau supérieur et une position éloignée de ce rouleau et la bande flexible est un tube entourant l'ensemble des quatre rouleaux, tube à l'aide duquel ces rouleaux peuvent être mis en rotation, la circonférence du tube étant telle qu'il forme, lorsque le rouleau supérieur mobile se trouve dans sa position éloignée susdite, une entre les rouleaux supérieurs permettant de recevoir la quantité de tabac avec laquelle le tube en papier à cigarettes doit être rempli et qu'il forme, lorsque le rouleau supérieur mobile se trouve dans sa position rapprochée susdite, une cavité plus petite entre les quatres rouleaux, cette cavité plus petite s'étendant dans le prolongement de la partie tubulaire sudite, le dispositif comprenant en outre un couvercle monté à rotation autour d'un axe de rotation longitudinal entre les parois latérales, ce couvercle comprenant une paroi longitudinale dirigée vers le bas et se situant en position de fermeture du couvercle entre les rouleaux supérieurs.

Un dispositif pour rouler du tabac comprenant quatre rouleaux montés à rotation entre des parois latérales, deux rouleaux étant situés au-dessous des deux autres et un des rouleaux supérieurs étant monté de manière mobile par rapport à l'autre rouleau supérieur, et comprenant un tube flexible entourant l'ensemble des quatre rouleaux est bien connu de DE-A-2 943 136. Lorsque les rouleaux supérieurs se trouvent en position rapprochée, du tabac peut facilement se trouver entre ces parties ce qui empêche d'obtenir un boudin bien roulé. Ce dispositif connu ne comprend pas de poussoir pour pousser le boudin de tabac roulé dans le tube flexible en dehors de ce tube dans un tube en papier à cigarettes. Si un tel poussoir serait utilisé, du tabac serait poussé en dehors du tube flexible entre les parties du tube se trouvant entre les rouleaux supérieurs rapprochés, surtout si du tabac se trouve déjà entre ces parties.

Une pression très forte des parties susdites du tube flexible l'une contre l'autre n'est pas conseillée étant donné que ceci gênerait le mouvement du tube flexible et causerait une usure prématurée de ce tube.

Dans le dispositif selon l'invention, le bord longitudinal du couvercle ferme l'auge longitudinale dans laquelle se trouve le tabac non pas pendant qu'on roule le tabac (le couvercle est alors en position ouverte) mais après, pendant qu'on pousse le tabac roulé à l'aide du poussoir dans le tube en papier à cigarettes, empêchant du tabac de sortir entre les rouleaux supérieurs.

Dans une forme de réalisation particulière de l'invention le couvercle comprend au moins une paroi latérale, qui, en position fermée du couvercle, est située à l'extérieur le long de la paroi latérale portée par la plaque de base et dotée de la partie tubulaire susdite, et repose avec un contact ferme sur cette partie tubulaire ou sur le tube en papier à cigarettes enfilé sur cette partie-tubulaire.

Cette forme de réalisation permet de maintenir d'une manière plus aisée et plus sûre le tube en papier à cigarettes en place sur la partie tubulaire pendant qu on pousse le tabec roulé dans le tube.

Il suffit de pousser avec l'index de la main gauche à partir du bas sur la partie tubulaire et avec le pouce sur le couvercle pour maintenir le tube.

Le remplissage est donc facilité.

Dans une forme de réalisation de l'invention appliquée de préférence, la circonférence du tube flexible est telle que lorsque le rouleau supérieur mobile se trouve dans sa position rapprochée susdite, il forme conjointement avec la délimitation par la paroi longitudinale du couvercle en position fermée, un tube dont le diamètre est inférieur d'au moins 30 % au diamètre intérieur du tube en papier à cigarettes à remplir.

Dans cette forme de réalisation, le boudin de tabac bourré qu'on pousse dans le tube en papier à cigarettes se dilate et remplit complètement le tube en exerçant une légère pression sur la paroi interne du tube. Cette dilatation donne le remplissage idéal avec la densité du tabac idéale.

D'autres détails et particularités de l'invention ressortiront de la description ci-après, donnée à titre d'exemple non limitatif et en se référant aux dessins annexés, dans lesquels:
La figure 1 est une vue en perspective du dispositif, prêt pour l'introduction du tabac.
La figure 2 est une vue en perspective du dispositif, prêt pour le remplissage d'un tube en papier à cigarettes.
La figure 3 est une vue en coupe du dispositif suivant l'invention.
La figure 4 est une vue en élévation d'une paroi latérale du dispositif.

Dans les différentes figures les mêmes chiffres de référence se rapportent à des éléments identiques.

Le dispositif selon les figures comprend une plaque de base 1.

La plaque de base 1 porte les parois latérales 2 et 3, dans lesquelles sont supportés à rotation deux gros rouleaux 4 et 5, ainsi que deux petits rouleaux 6 et 7 au-dessous des gros rouleaux. Les petits rouleaux 6 et 7 ont un même diamètre qui est au moins inférieur de 250 % au diamètre des gros rouleaux 4 et 5 qui ont également un même diamètre.

Le rouleau 5 peut, grâce à des fentes 8 et 9 dans les parois latérales 2 et 3 être amené d'une position arrière, rapprochée du rouleau 4, position dans laquelle le rouleau est indiqué par le chiffre de référence 5, à une position avant et donc éloignée du rouleau 4 dans laquelle le rouleau est indiqué par le chiffre de référence 5a. Lorsque le rouleau supérieur mobile 5 se trouve dans sa position arrière, les axes des gros rouleaux supérieurs 4 et 5 sont situés verticalement au-dessus des axes des petits rouleaux inférieurs 6 et 7.

L'écartement entre les axes des petits rouleaux inférieurs 6 et 7 est situé entre 9,5 et 10,5 mm.

Les rouleaux 4, 5, 6 et 7 sont entourés par un tube ou tuyau 20 en matière flexible, dont la circonférence est suffisamment grande pour entourer non seulement les quatre rouleaux, mais encore aussi former une auge longitudinale dont le diamètre permet de recevoir la quantité de tabac nécessaire pour une cigarette lorsque le rouleau mobile 5 se trouve dans sa position 5a éloignée du rouleau 4.

La longueur des rouleaux 4, 5, 6 et 7 et du tube flexible 20 est supérieure d'au moins 20 % à la longueur d'une cigarette finie.

Les parois latérales 2 et 3 sont chacune dotées à l'extérieur d'une partie tubulaire 10 ou 11 conique extérieurement. Ces parties tubulaires 10 et 11, dirigées vers l'extérieur, sont situées l'une en face de l'autre. Un poussoir 12, qui possède à une extrémité un disque 13 qui sert de butée, tandis que l'autre extrémité 14 est arrondie, traverse la partie tubulaire 11 et peut pénétrer avec son extrémité arrondie 14 dans l'autre partie tubulaire 10.

La circonférence interne des parties tubulaires 10 et 11 est à-peu-près tangente à la circonférence externe des petits rouleaux inférieurs 6 et 7.

Le diamètre externe le plus grand des parties tubulaires coniques 10 et 11 est égal au diamètre intérieur du tube en papier à cigarettes 21 à rempli.

La longueur du poussoir 12 est choisie telle que le disque 13 à une extrémité rencontre la partie tubulaire 11 lorsque l'extrémité opposée arrondie 14 est à niveau avec l'extrémité libre de la partie tubulaire 10.

Les parois latérales 2 et 3 portent en outre un couvercle 15, qui présente une paroi longitudinale 16 et des parois latérales 17 et 18. Le couvercle 15 est conçu de telle sorte que la paroi longitudinale 16 vient se situer lors de la fermeture, entre les rouleaux 4 et 5, tandis que les parois latérales 17 et 18 s'appuient fermement sur les parties tubulaires 10 et 11.

La circonférence du tube flexible 20 est telle qu'il forme, lorsque le rouleau mobile 5 se trouve dans sa position rapprochée du rouleau 4, entre les quatre rouleaux 4,5,6 et 7, conjointement avec la délimitation par la paroi longitudinale 16 du couvercle 15 en position fermée, un tube dont le diamètre est égal ou inférieur, et de préférence inférieur d'au moins 30 %, au diamètre intérieur du tube en papier à cigarettes 21 à remplir.

Le dispositif suivant l'invention fonctionne comme suit:

On met d'abord le poussoir 12 dans sa position sortie dans laquelle l'extrémité arrondie se trouve dans la partie tubulaire 11. On ouvre ensuite le couvercle 15.

Avec le couvercle 15 ouvert, on tire le rouleau 5 à la position avant 5a, de telle sorte que le tube 20 forme entre les rouleaux 4 et 5, une auge longitudinale dans laquelle on dispose, bien réparti, le tabac nécessaire pour une cigarette. Ensuite, on ramène le rouleau 5 à sa position arrière primitive et on l'anime avec les pouces, d'un mouvement de rotation dans le sens des aiguilles d'une montre. Le tube 20 déplace alors les rouleaux 4, 6 et 7 et tourne le tabac en un boudin. Après environ cinq mouvements de rotation, on enfile un tube 21 en papier à cigarettes sur la partie tubulaire 10 et on ferme le couvercle. Celui-ci s'encliquette avec sa paroi longitudinale 16 entre les rouleaux 4 et 5 et s'appuie sur le boudin de tabac non représenté, tandis que ses parois latérales 17 et 18 s'appuient sur les parties tubulaires 10 et 11, la paroi latérale 17 coinçant alors le tube 21 en papier à cigarettes. On pousse ensuite avec l'index de la main gauche à partir du bas sur la partie tubulaire 10 en maintenant donc ainsi le tube 21 s'y trouvant, et simultanément avec le pouce sur le couvercle 15. On fait ensuite glisser lentement le poussoir 12 dans le dispositif, jusqu'à ce que le disque 13 rencontre la partie tubulaire 11, de telle sorte que le boudin de tabac soit glissé dans le tube 21 vide et le remplisse. Après ouverture du couvercle 15, on peut retirer le tube 21 rempli de la partie tubulaire 10, le boudin de tabac bourré se dilatant alors et remplissant complètement le tube 21, en exerçant ainsi une légère pression prévue sur sa paroi interne; la cigarette est finie et le dispositif suivant l'invention est à nouveau prêt à l'emploi.

Il doit être entendu que l'invention n'est nullement limitée à la forme d'exécution décrite ci-avant et que bien des modifications peuvent y être apportées, notamment quant à la forme, à la disposition, à la composition et au nombre des éléments intervenant dans sa réalisation.

## Revendications

1. Dispositif pour le remplissage de tubes papier à cigarettes, ce dispositif comprenant
- une plaque de base (1),
- deux parois latérales (2, 3) portées par cette plaque de base (1), une des parois latérales (2) étant dotée d'une partie tubulaire (10) faisant saillie vers l'extérieur et s'adaptant dans le tube (21) en papier à cigarettes à remplir, l'autre paroi latérale (3) étant pourvue d'une ouverture (11) en face de la partie tubulaire (10) susdite,
- au moins un rouleau (4) supporté à rotation dans ces parois latérales (2 et 3),
- une bande flexible (20) entourant au moins partiellement ce rouleau (4, 5, 6 ou 7), et
- un poussoir (12) pouvant s'étendre à travers l'ouverture susdite et ayant une longueur telle qu'il puisse pousser un boudin de tabac en dehors de la partie tubulaire (10) susdite,
caractérisé en ce qu'il comprend à part le rouleau (4) susdit, trois autres rouleaux (5, 6 et 7) montés à rotation dans les parois latérales (2 et 3), deux rouleaux (6 et 7) des quatre (4, 5, 6 et 7) étant situés au-dessous des deux autres (4 et 5), un des rouleaux supérieurs (5) étant monté de manière mobile entre les parois latérales (2 et 3) entre une position rapprochée de l'autre rouleau supérieur (4) et une position éloignée de ce rouleau (4) et en ce que la bande flexible est un tube (20) entourant l'ensemble des quatre rouleaux (4, 5,6 et 7), tube à l'aide duquel ces rouleaux (4, 5, 6 et 7) peuvent être mis en rotation, la circonférence de tube (20) étant telle qu'il forme, lorsque le rouleau supérieur mobile (5) se trouve dans sa position éloignée susdite, une auge entre les rouleaux supérieurs permettant de recevoir la quantité de tabac avec laquelle le tube en papier à cigarettes (21) doit être rempli et qu'il forme, lorsque le rouleau supérieur mobile (5) se trouve dans sa position rapprochée susdite, une cavité plus petite entre les quatre rouleaux (4, 5, 6 et 7), cette cavité plus petite s'étendant dans le prolongement de la partie tubulaire (10) susdite, le dispositif comprenant en outre un couvercle (15) monté à rotation autour d'un axe de rotation longitudinal entre les parois latérales (2 et 3), ce couvercle comprenant une paroi longitudinale (16) dirigée vers le bas et se situant en position de fermeture du couvercle entre les rouleaux supérieurs (4 et 5).

2. Dispositif selon la revendication 1, caractérisé en ce que le couvercle (15) comprend au moins une paroi latérale (17 et 18) qui, en position fermée du couvercle, est située à l'extérieur le long de la paroi latérale (2) portée par la plaque de base (1) et dotée de la partie tubulaire (10) susdite, et repose avec un contact ferme sur cette partie tubulaire (10) ou sur le tube (21) en papier à cigarettes enfilé sur cette partie tubulaire (10).

3. Dispositif selon l'une ou l'autre des revendications 1 et 2, caractérisé en ce que la circonférence du tube flexible (20) est telle que lorsque le rouleau supérieur mobile (5) se trouve dans sa position rapprochée susdite, il forme conjointement avec la délimitation par la paroi longitudinale (16) du couvercle (15) en position fermée, un tube dont le diamètre est inférieur d'au moins 30 % au diamètre intérieur du tube (21) en papier à cigarettes à remplir.

4. Dispositif selon l'une ou l'autre des revendications 1 à 3, caractérisé en ce que la longueur des rouleaux (4, 5, 6 et 7) et du tube flexible (20) est supérieure d'au moins 20 % à la longueur d'une cigarette finie.

5. Dispositif selon l'une ou l'autre des revendications 1 à 5, caractérisé en ce que la paroi externe de la partie tubulaire (10) susdite est conique, le plus grand diamètre étant à-peu-près égal au diamètre interne d un tube (21) en papier à cigarettes à remplir.

6. Dispositif selon l'une ou l'autre des revendications 1 à 5, caractérisé en ce que l'ouverture dans la paroi latérale (3) en face de la partie tubulaire (10) susdite est également formée par une partie tubulaire (11) dont cette partie latérale (3) est dotée et qui fait saillie vers l'extérieur.

7. Dispositif selon la revendication 6, caractérisé en ce que le poussoir (12) est doté à une extrémité d'un arrêt (13), la longueur du poussoir (11) étant choisie de telle sorte que ses deux extrémités puissent chacune être supportées dans une partie tubulaire (10 et 11) et en fait de telle sorte que l'arrêt (13) à une extrémité rencontre une des parties tubulaires (11) lorsque l'extrémité (14) opposée est à niveau avec l'extrémité de l'autre partie tubulaire (10).

8. Dispositif selon l'une ou l'autre des revendications 1 à 7, caractérisé en ce que la circonférence interne de la partie tubulaire (10) est à-peu-près tangente à la circonférence externe des rouleaux inférieurs (6 et 7).

9. Dispositif selon l'une ou l'autre des revendications 1 à 8, caractérisé en ce que les deux rouleaux inférieurs (6 et 7) ont un diamètre sensiblement inférieur au diamètre des deux rouleaux supérieurs (4 et 5).

10. Dispositif selon la revendication 9, caractérisé en ce que le diamètre des petits rouleaux (6 et 7) et au moins inférieur de 250 % au diamètre des gros rouleaux (4 et 5).

## Patentansprüche

1. Vorrichtung zum Füllen von Zigarettenpapierhülsen mit
- einer Grundplatte (1),
- zwei Seitenwänden (2, 3), die von der
Grundplatte (1) getragen werden, von denen die eine Seitenwand (2) mit einem nach außen vorstehenden, sich in die zu füllende Zigarettenpapierhülse (21) schmiegenden Rohrabschnitt (10) ausgebildet ist und von denen die andere Seitenwand (3) mit einer dem Rohrabschnitt (10) gegenüberliegenden Öffnung versehen ist,
- mindestens einer drehbar in den Seitenwänden (2 und 3) gelagerten Rolle (4),
- einem flexiblen Band (20), das zumindest teilweise diese Rolle (4, 5, 6 oder 7) umfaßt, und
- einem Stößel (12), der sich durch die Öffnung erstrecken kann und eine solche Länge aufweist, daß er eine Tabakrolle aus dem Rohrabschnitt (10) herausschieben kann,
dadurch gekennzeichnet, daß sie neben der genannten Rolle (4) drei weitere Rollen (5, 6 und 7) enthält, die drehbar in den Seitenwänden (2 und 3) gelagert sind, wobei zwei (6 und 7) der vier Rollen (4, 5, 6 und 7) über den beiden anderen (4 und 5) angeordnet sind, und eine (5) der oberen Rollen zwischen den Seitenwänden (2 und 3) beweglich zwischen einer an die andere obere Rolle (4) angenäherten Position und einer von dieser Rolle (4) abgerückten Position gehalten ist, und daß das flexible Band ein Schlauch (20) ist, der die vier Rollen (4, 5, 6 und 7) in ihrer Gesamtheit umfaßt und mit dessen Hilfe diese Rollen (4, 5, 6 und 7) in Drehung versetzt werden können, wobei der Umfang des Schlauches (20) so gewählt ist, daß er, wenn sich die obere, bewegliche Rolle (5) in der abgerückten Position befindet, einen Trog zwischen den oberen Rollen bildet, der die Aufnahme der Tabakmenge gestattet, mit der die Zigarettenpapierhülse (21) gefüllt werden soll, und außerdem eine viel kleinere Höhlung zwischen den vier Rollen (4, 5, 6 und 7) bildet, wenn die obere bewegliche Rolle (5) sich in der angenäherten Position befindet, wobei sich die viel kleinere Höhlung in Verlängerung des Rohrabschnittes (10) erstreckt; die Vorrichtung enthält außerdem einen Deckel (15), der drehbar um eine Drehachse in Längsrichtung zwischen den Seitenwänden (2 und 3) angebracht ist und eine Längswand (16) enthält, die nach unten weist und in der geschlossenen Lage des Deckels zwischen den oberen Rollen (4 und 5) liegt.

2. Vorrichtung nach Anspruch 1, dadurch gekennzeichnet, daß der Deckel (15) mindestens eine Seitenwand (17 und 18) umfaßt, die in der geschlossenen Lage des Deckels auf der Außenseite neben der von der Grundplatte (1) getragenen und mit dem Rohrabschnitt (10) versehenen Seitenwand (2) angeordnet ist und mit einem festen Kontakt auf diesem Rohrabschnitt (10) oder auf der Zigarettenpapierhülse (21) ruht, die auf diesen Rohrabschnitt (10) aufgeschoben ist.

3. Vorrichtung nach einem der Ansprüche 1 und 2, dadurch gekennzeichnet, daß der Umfang des flexiblen Schlauches (20) so gewählt ist, daß er, wenn sich die obere bewegliche Rolle (5) in der angenäherten Position befindet, zusammen mit der durch die Längswand (16) des Deckels (15) in der geschlossenen Lage gebildeten Begrenzung eine Röhre bildet, deren Durchmesser um mindestens 30 % kleiner ist als der innere Durchmesser der zu füllenden Zigarettenpapierhülse (21).

4. Vorrichtung nach einem der Ansprüche 1 bis 3, dadurch gekennzeichnet, daß die Länge der Rollen (4, 5, 6 und 7) und des flexiblen Schlauches um mindestens 20 % länger ist als die Länge einer fertigen Zigarette.

5. Vorrichtung nach einem der Ansprüche 1 bis 5, dadurch gekennzeichnet, daß die äußere Wand des Rohrabschnittes (10) konisch ist, wobei der größere Durchmesser in etwa dem inneren Durchmesser einer zu füllenden Zigarettenpapierhülse (21) entspricht.

6. Vorrichtung nach einem der Ansprüche 1 bis 5, dadurch gekennzeichnet, daß die Öffnung in der Seitenwand (3) gegenüber dem Rohrabschnitt (10) ebenfalls durch einen Rohrabschnitt (11) gebildet ist, mit dem die Seitenwand (3) besetzt ist und der frei nach außen hin absteht.

7. Vorrichtung nach Anspruch 6, dadurch gekennzeichnet, daß der Stößel (12) an seinem einen Ende mit einem Anschlag (13) versehen ist, wobei die Länge des Stößels (12) so gewählt ist, daß die beiden Enden jeweils in einem Rohrabschnitt (10 und 11) gestützt sind, und zwar so, daß der Anschlag (13) an dem einen Ende an einem Rohrabschnitt (11) anliegt, während das gegenüberliegende Ende (14) mit dem freien Ende des anderen Rohrabschnittes (10) auf gleicher Höhe liegt.

8. Vorrichtung nach einem der Ansprüche 1 bis 7, dadurch gekennzeichnet, daß der innere Umfang des Rohrabschnittes (10) in etwa tangential zum äußeren Umfang der unteren Rollen (6 und 7) verläuft.

9. Vorrichtung nach einem der Ansprüche 1 bis 8, dadurch gekennzeichnet, daß die beiden unteren Rollen (6 und 7) einen Durchmesser aufweisen, der deutlich kleiner ist als der Durchmesser der beiden oberen Rollen (4 und 5).

10. Vorrichtung nach Anspruch 9, dadurch gekennzeichnet, daß der Durchmesser der kleinen Rollen (6 und 7) um mindestens 250 % kleiner ist als der Durchmesser der großen Rollen (4 und 5).

## Claims

1. Device for filling cigarette paper tubes and comprising
- a base plate (1),
- two side walls (2 and 3) supported by this base plate (1), one of the side walls (2) being fitted with a tubular projection (10) extending towards the outside for insertion into the cigarette paper tube.(21) to be filled and the other side wall (3) being provided with an opening (11) opposite the aforementioned tubular projection (10),
- at least one rotating roll (4) mounted between the side walls (2 and 3),
- a flexible strip (20) at least partially encircling this roll (4, 5, 6 or 7), and
- a plunger (12) able to move through the above mentioned opening and long enough to expel a cylinder of tobacco from the tubular projection (10) referred to above,
characterized by the fact that, besides the above mentioned roll (4), it includes three other rotating rolls (5, 6 and 7) mounted between the side walls (2 and 3), two rolls (6 and 7) of the four (4, 5, 6 and 7) being situated below the other two (4 and 5) and one of the upper rolls (5) being so mounted that it can move between the side walls (2 and 3) between a position close to the other upper roll (4) and a position remote from this roll (4), and characterized by the fact that the flexible strip is a tube (20) encircling all four rolls (4, 5, 6 and 7) and that this tube can be used to rotate the rolls (4, 5, 6 and 7), the circumference of tube (20) being such that, when the mobile upper roll (5) is in the remote position mentioned, it forms between the upper rolls a trough capable of holding the quantity of tobacco to be used to fill the cigarette paper tube (21) and, when the mobile upper roll (5) is in the close position described, it forms a smaller cavity between the four rolls (4, 5, 6 and 7), this smaller cavity being aligned with the aforementioned tubular projection (10), the device comprising additionally a lid (15) mounted so that it can pivot about a longitudinal rotational axis between the side walls (2 and 3), this lid comprising a downwards-pointing longitudinal wall (16) which is inserted between the upper rolls (4 and 5) when the lid is closed.

2. Device in accordance with Claim 1 characterized by the fact that the lid (15) comprises at least one side wall (11 and 15) which, when the lid is closed, lies along the outside of the side wall (2) supported by the base plate (1) and fitted with the aforementioned tubular projection (10) and rests firmly against this tubular projection (10) or the cigarette paper tube (21) placed over the tubular projection (10).

3. Device in accordance with one or other of Claims 1 and 2 characterized by the fact that the circumference of the flexible tube (20) is such that, when the mobile upper roll (5) is in the above mentioned close position, it forms in conjunction with the barrier made by the longitudinal wall (16) of the lid (15) when closed a tube with a diameter at least 30 % smaller than the inside diameter of the cigarette paper tube (21) to be filled.

4. Device in accordance with one or other of Claims 1 to 3 characterized by the fact that the length of the rolls (4, 5, 6 and 7) and of the flexible tube (20) is greater by at least 20 % than the length of a finished cigarette.

5. Device in accordance with one or other of Claims 1 to 5 characterized by the fact that the outer wall of the aforementioned tubular projection (10) is conical, the maximum diameter being approximately equal to the inside diameter of a cigarette paper tube (21) to be filled.

6. Device in accordance with one or other of Claims 1 to 5 characterized by the fact that the opening in side wall (3) opposite the tubular projection (10) mentioned above also takes the form of a tubular projection (11) mounted on this

side wall (3) and extends towards the outside. 7. Device in accordance with Claim 6 characterized by the fact that the plunger (12) is fitted at one end with a stop (13), the length of the plunger (11) being so selected that its two ends can each be accommodated in a tubular projection (10 and 11) and that when the stop (13) at one end meets one of the tubular projections (11) the opposite end (14) is flush with the outer edge of the other tubular projection (10).

8. Device in accordance with one or other of Claims 1 to 7 characterized by the fact that the inside circumference of the tubular projection (10) is approximately tangential to the outside circumference of the lower rolls (6 and 7).

9. Device in accordance with one or other of Claims 1 to 8 characterized by the fact that the two lower rolls (6 and 7) have a diameter appreciably smaller than the diameter of the two upper rolls (4 and 5).

10. Device in accordance with Claim 9 characterized by the fact that the diameter of the small rolls (6 and 7) is smaller by a factor of at least 2.5 than the diameter of the large rolls (4 and 5).
